# EUROPÄISCHE PATENTSCHRIFT

(11) **EP 1 881 883 B1**
(45) Veröffentlichungstag und Bekanntmachung des Hinweises auf die Patenterteilung: **29.04.2009**
(21) Anmeldenummer: 05750161.1
(22) Anmeldetag: 14.05.2005
(51) Int. Cl.: B25F 5/00

(54) **MOTORBETRIEBENES WERKZEUGGERÄT MIT EINER SPERR-/FREIGABEEINRICHTUNG FÜR DIE SPINDEL**
MOTOR-DRIVEN MACHINE-TOOL WITH A LOCKING/RELEASING DEVICE FOR THE SPINDLE
MACHINE-OUTIL A MOTEUR DOTEE D'UN DISPOSITIF DE BLOCAGE/DEBLOCAGE POUR LA BROCHE

(43) Veröffentlichungstag der Anmeldung: 30.01.2008
(73) Patentinhaber: Metabowerke GmbH, 72622 Nürtingen (DE)
(72) Erfinder: SEYERLE, Jörg, 73257 Köngen (DE)
(74) Vertreter: Friz, Oliver
(86) Internationale Anmeldenummer: PCT/EP2005/005308
(87) Internationale Veröffentlichungsnummer: WO 2006/122571

(56) Entgegenhaltungen:
- DE-A- 19 942 271
- US-A1- 2002 020 540
- US-A1- 2002 130 007

## Beschreibung

Die Erfindung betrifft ein motorbetriebenes Werkzeuggerät, insbesondere Handwerkzeuggerät, auch akkubetrieben, wie Bohrmaschine, Schlagbohrmaschine, Bohrhammer oder Schrauber, mit den Merkmalen des Oberbegriffs des Anspruchs 1.

Ein derartiges Werkzeuggerät ist bekannt aus US 2002/0130007 A1.

Werkzeuggeräte mit einer Sperr-/Freigabeeinrichtung für die Spindel (automatischer Spindelstopp) sind vielfach bekannt geworden, beispielsweise durch DE 199 42 271 A1, DE 103 38 608 B, DE 103 36 637 B, DE 103 16 889, DE 196 08 499 A1, EP 0 982 103 B1.

Wenn beim Abschalten des motorischen Antriebs dieser Werkzeuggeräte durch Nachlaufen des Werkzeugfutters mit darin eingesetztem Werkzeug die Sperr-/Freigabeeinrichtung aktiviert wird, so geht mit dem Festsetzen der Spindel dadurch, dass der Klemmkörper in eine blockierende Klemmlage gebracht wird, eine Geräuschentwicklung und eine Stoßbelastung einher, die für den Benutzer in nachteiliger Weise hörbar aber auch spürbar ist.

Die vorliegende Erfindung hat sich zur Aufgabe gesetzt, dem zu begegnen und das gattungsgemäße Werkzeuggerät weiter zu verbessern.

Diese Aufgabe wird bei einem Werkzeuggerät der genannten Art erfindungsgemäß dadurch gelöst, dass das Bauteil wenigstens einen in radialer Richtung erstreckten Ansatz umfasst, der in eine in Umfangsrichtung etwas größer ausgebildete Ausnehmung des Maschinengehäuses einragt und drehbegrenzend mit dem Maschinengehäuse zusammenwirkt und einen in Umfangsrichtung wirksamen harten Anschlag bildet, der durch Anlage gegen das Maschinengehäuse eine Bewegbarkeit des Bauteils begrenzt.

Es wird also erfindungsgemäß vorgeschlagen, dass der Klemmkörper nicht direkt gegen ein absolut gehäusefestes Bauteil anläuft und schlagartig festgesetzt wird, bzw. schlagartig die Antriebsspindel bzw. deren Abtriebsteil gegenüber dem Maschinengehäuse festsetzt, sondern es wird ein gegenüber dem Maschinengehäuse unter Zwischenordnung des Dämpfungsmittels begrenzt bewegliches Bauteil vorgesehen, gegenüber dem der Klemmkörper anläuft.

Das Bauteil ist gegenüber dem Maschinengehäuse begrenzt verdrehbar und zwar vorzugsweise in beide Drehrichtungen. Es ist insbesondere ringförmig. Weiter wird vorgeschlagen, dass das Bauteil von dem Maschinengehäuse oder einer Komponente des Maschinengehäuses (begrenzt) drehbar gelagert ist.

Das Dämpfungsmittel kann in an sich beliebiger Weise ausgebildet sein. Es könnte sich hierbei um ein Federmittel handeln. Vorteilhafter Weise wird ein elastisches Material, insbesondere ein Gummikörper verwandt. Das Dämpfungsmittel kann vorteilhafter Weise eine Shore-Härte von 30 bis 80 Shore A aufweisen.

Die Kopplung des Bauteils mit dem Maschinengehäuse durch das erwähnte Dämpfungsmittel kann in an sich beliebiger Weise ausgebildet sein, wobei sich eine Anordnung des Dämpfungsmittels in radialer Richtung zwischen dem Bauteil und dem Maschinengehäuse als zweckmäßig erwiesen hat. Es ist auch denkbar und vorteilhaft, dass mehrere Dämpfungsmittel an verschiedenen Stellen, etwa an diametral gegenüberliegenden Stellen oder an um 120° in Umfangsrichtung versetzten Stellen vorgesehen sind.

Es können auch mehrere Anschläge zur gleichmäßigen Einleitung von Kräften vorgesehen werden.

Insgesamt kann bei einer erfindungsgemäßen Ausbildung eine harte Stillsetzung der Werkzeugspindel, die als laut und unangenehm empfunden werden kann, durch eine kaum mehr spür- und hörbare gedämpfte Stillsetzung der Spindel ersetzt werden. Damit wird auch das Risiko verringert, dass sich ein Werkzeugfutter unbeabsichtigt löst.

Es sei auch darauf hingewiesen, dass sich die Erfindung gerade bei akkubetriebenen Elektrohandwerkzeuggeräten, insbesondere bei solchen mit einem Planetengetriebe, als besonders vorteilhaft erweist, da sich das eingangs beschriebene Problem hier besonders äußert.

Weitere Merkmale, Einzelheiten der Vorteile der Erfindung ergeben sich aus den beigefügten Patentansprüchen und aus der zeichnerischen Darstellung und nachfolgenden Beschreibung der Erfindung. In der Zeichnung zeigt
- die Figur: eine schematische Darstellung einer erfindungsgemäß ausgebildeten Sperr-/Freigabeeinrichtung für ein Handwerkzeuggerät.

Die einzige Figur verdeutlicht schematisch das Prinzip der erfindungsgemäß ausgebildeten Sperr-/Freigabeeinrichtung (Spindelarretierung) bei einem Handwerkzeuggerät. Schematisch angedeutet ist eine Spindel 2, an der ein nicht dargestelltes Werkzeugfutter zur Aufnahme eines Werkzeugs drehfest angeordnet werden kann. Die Spindel 2 stellt ein spindelseitiges Abtriebsteil dar oder ist drehfest und starr mit einem solchen spindelseitigen Abtriebsteil 4 verbunden. Zwischen Spindel 2 bzw. spindelseitigem Abtriebsteil 4 ist ein Klemmkörper 6 vorgesehen, der in einem Raum zwischen Spindel 2 und einem in Umfangsrichtung geschlossenen Bauteil 8, welches einen maschinenfesten Bremsring 10 bildet, aufgenommen ist. Mit dem Bezugszeichen 12 ist ein Maschinengehäuse oder eine Komponente des Maschinengehäuses des Werkzeuggeräts bezeichnet. Das als Bremsring 10 wirkende Bauteil 8 umfasst einen radialen Vorsprung 14, der in eine in Umfangsrichtung etwas größer ausgebildete Ausnehmung 16 des Maschinengehäuses 12 einragt. In radialer Richtung zwischen dem Vorsprung 14 und dem Maschinengehäuse 12 ist ein Dämpfungsmittel 18 aus einem elastomeren Material 20 vorgesehen. Das Dämpfungsmittel 18 ist in komplementär ausgeformten Ausnehmungen 22 in dem Vorsprung 20, bzw. 24 in dem Maschinengehäuse 12 aufgenommen. Es bildet eine beschränkt verformbare Kopplung zwischen dem Bauteil 8 und dem Maschinengehäuse 12. Wenn durch Anlaufen des Klemmkörpers 6 bei Einleitung eines Drehmoments von der Spindel 2 in Richtung auf den nicht dargestellten Antriebsmotor (Pfeil 26) ein Drehmoment auf das Bauteil 8 in Richtung des Pfeils 28 ausgeübt wird, so wird das Dämpfungsmittel 18 verformt und dabei auch auf Scherung beansprucht. Es lässt jedoch eine geringfügige Bewegung des Bauteils 28 in Richtung des Pfeils 28 zu. Eine solche geringfügige Bewegung wird jedoch durch in Umfangsrichtung wirksame Anschlagsflächen 30 zwischen dem Vorsprung 14 und der Ausnehmung 16 definitiv begrenzt.

Durch die Vorsehung des Dämpfungsmittels 18 kann eine geräuscharme und weitgehend stoßfreie, jedoch gleichwohl sehr rasche Stillsetzung der Spindel erreicht werden.

## Patentansprüche

1. Motorbetriebenes Werkzeuggerät, insbesondere Handwerkzeuggerät, auch akkubetrieben, wie Bohrmaschine, Schlagbohrmaschine, Bohrhammer oder Schrauber, mit einem Maschinengehäuse, einem Antriebsmotor, einer durch den Antriebsmotor antreibbaren Spindel (2), wobei zwischen Antriebsmotor und Spindel (2) eine Sperr-/Freigabeeinrichtung mit einem motorseitigen Antriebsteil, einem spindelseitigen Abtriebsteil (4), welchletzteres drehfest oder einstückig mit der Spindel (2) verbunden ist, und wenigstens einem Klemmkörper (6) vorgesehen ist, und mit einem mit der Spindel (2) verbindbaren Futter zum Einspannen eines Werkzeugs, wobei die Spindel (2) bei Einleitung eines vom Futter in Richtung auf den Antriebsmotor wirkenden Drehmoments gegenüber dem Maschinengehäuse (12) festsetzbar ist und bei Einleitung eines vom Antriebsmotor in Richtung auf die Spindel (2) wirkenden Drehmoments gegenüber dem Maschinengehäuse (12) frei drehbar ist, wobei der Klemmkörper (6) beim Festsetzen der Spindel (2) gegen ein Bauteil (8) anläuft, welches über ein beschränkt verformbares Dämpfungsmittel (18) mit dem Maschinengehäuse (12) verbunden ist, **dadurch gekennzeichnet, dass** das Bauteil (8) wenigstens einen in radialer Richtung erstreckten Ansatz (14) umfasst, der in eine in Umfangsrichtung etwas größer ausgebildete Ausnehmung (16) des Maschinengehäuses (12) einragt und drehbegrenzend mit dem Maschinengehäuse (12) zusammenwirkt und einen in Umfangsrichtung wirksamen harten Anschlag (30) bildet, der durch Anlage gegen das Maschinengehäuse (12) eine Bewegbarkeit des Bauteils (8) begrenzt.

2. Werkzeuggerät nach Anspruch 1, **dadurch gekennzeichnet, dass** das Bauteil (8) gegenüber dem Maschinengehäuse (12) begrenzt verdrehbar ist.

3. Werkzeuggerät nach Anspruch 2, **dadurch gekennzeichnet, dass** das Bauteil (8) gegenüber dem Maschinengehäuse (12) in beiden Richtungen begrenzt verdrehbar ist.

4. Werkzeuggerät nach Anspruch 1, 2 oder 3, **dadurch gekennzeichnet, dass** das Bauteil (8) ringförmig ist.

5. Werkzeuggerät nach Anspruch 2, 3 oder 4, **dadurch gekennzeichnet, dass** das Bauteil (8) durch das Maschinengehäuse oder durch eine Komponente des Maschinengehäuses (12) begrenzt drehbar gelagert ist.

6. Werkzeuggerät nach einem der vorstehenden Ansprüche, **dadurch gekennzeichnet, dass** das Dämpfungsmittel (18) einen Gummikörper (20) umfasst.

7. Werkzeuggerät nach einem der vorstehenden Ansprüche, **dadurch gekennzeichnet, dass** das Dämpfungsmittel (18) eine Shore-Härte von 30 - 80 Shore A aufweist.

8. Werkzeuggerät nach einem der vorstehenden Ansprüche, **dadurch gekennzeichnet, dass** das Dämpfungsmittel (18) beim Festsetzen auf Scherung beansprucht ist.

9. Werkzeuggerät nach einem der vorstehenden Ansprüche, **dadurch gekennzeichnet, dass** das Dämpfungsmittel (18) in radialer Richtung zwischen dem Bauteil (8) und dem Maschinengehäuse (12) angeordnet ist.

## Claims

1. Motor-powered, including battery-powered, tool, in particular a hand tool, such as a drill, percussion drill, hammer drill or screwdriver, comprising a machine housing, a drive motor, and a shaft (2) which can be driven by the drive motor, a locking/release means being provided between the drive motor and the shaft (2) and comprising a drive component on the motor side, an output component (4) on the shaft side which component is connected integrally with or so as to be rotationally engaged with the shaft (2), and at least one clamp member (6), and comprising a chuck which can be connected to the shaft (2) for clamping a tool, the shaft (2) being able to be fixed relative to the machine housing (12) upon the introduction of a torque acting from the chuck in the direction towards the drive motor and being able to rotate freely relative to the machine housing (12) upon the introduction of a torque from the drive motor in the direction towards the shaft (2), the clamp member (6) running against a component (8) when the shaft (2) is fixed, said component being connected to the machine housing (12) via a damping means (18) which is deformable to a limited extent, **characterised in that** the component (8) comprises at least one shoulder (14), which extends in the radial direction, projects into a recess (16), formed so as to be slightly larger in the circumferential direction, of the machine housing (12), cooperates with the machine housing (12) in such a way as to delimit the rotation, and forms a hard stop (30) which acts in the circumferential direction and delimits the motion of the component (8) by coming into contact with the machine housing (12).

2. Tool according to claim 1, **characterised in that** the component (8) can be rotated relative to the machine housing (12) in a delimited manner.

3. Tool according to claim 2, **characterised in that** the component (8) can be rotated relative to the machine housing (12) in a manner delimited in both directions.

4. Tool according to any one of claims 1 to 3, **characterised in that** the component (8) is annular.

5. Tool according to any one of claims 2 to 4, **characterised in that** the component (8) is mounted in such a way as to be able to rotate in a manner delimited by the machine housing or a component of the machine housing (12).

6. Tool according to any one of the preceding claims, **characterised in that** the damping means (18) comprises a rubber member (20).

7. Tool according to any one of the preceding claims, **characterised in that** the damping means (18) has a Shore hardness of 30-80 Shore A.

8. Tool according to any one of the preceding claims, **characterised in that** the damping means (18) is placed under shear strain during fixing.

9. Tool according to any one of the preceding claims, **characterised in that** the damping means (18) is arranged between the component (8) and the machine housing (12) in a radial direction.

## Revendications

1. Outillage à moteur, en particulier outillage à main, également alimenté par accumulateurs, comme une perceuse, une perceuse à percussion, un marteau perforateur ou une visseuse, avec un carter de machine, un moteur d'entraînement, une broche (2) pouvant être entraînée par le moteur d'entraînement, dans lequel entre le moteur d'entraînement et la broche (2) est prévu un dispositif de verrouillage/déverrouillage avec une partie d'entraînement côté moteur, une partie de sortie de couple (4) côté broche, cette dernière étant reliée de façon verrouillée en rotation ou intégralement avec la broche (2), et avec au moins un corps de serrage (6), et avec un mandrin pouvant être relié à la broche (2) et destiné au serrage d'un outil, dans lequel la broche (2) peut être arrêtée par rapport au carter de machine (12) lorsqu'un couple de rotation agissant du mandrin en direction du moteur d'entraînement est introduit, et dans lequel la broche peut tourner librement par rapport au carter de machine (12) lorsqu'un couple de rotation agissant du moteur entraînement en direction de la broche (2) est introduit, dans lequel le corps de serrage (6), lorsque la broche (2) est arrêtée, s'applique contre un élément de construction (8) qui est relié au carter de machine (12) par un moyen d'amortissement (18) déformable de façon limitée, **caractérisé en ce que** l'élément de construction (8) comprend au moins une extension (14) étendue dans la direction radiale et qui fait saillie dans un évidement (16), réalisé de façon légèrement plus grande dans la direction circonférentielle, du carter de machine (12) et coopère en limitation de rotation avec le carter de machine (12) et forme une butée (30) dure, effective dans la direction circonférentielle, et limite par une application contre le carter de machine (12) une mobilité de l'élément de construction (8).

2. Outillage selon la revendication 1, **caractérisé en ce que** l'élément de construction (8) est rotatif par rapport au carter de machine (12) de façon limitée.

3. Outillage selon la revendication 2, **caractérisé en ce que** l'élément de construction (8) est rotatif par rapport au carter de machine (12) de façon limitée dans les deux sens.

4. Outillage selon la revendication 1, 2 ou 3, **caractérisé en ce que** l'élément de construction (8) est annulaire.

5. Outillage selon la revendication 2, 3 ou 4, **caractérisé en ce que** l'élément de construction (8) est logé par le carter de machine ou par un composant du carter de machine (12) de façon à pouvoir tourner de façon limitée.

6. Outillage selon l'une quelconque des revendications précédentes, **caractérisé en ce que** le moyen d'amortissement (18) comprend un corps en caoutchouc (20).

7. Outillage selon l'une quelconque des revendications précédentes, **caractérisé en ce que** le moyen d'amortissement (18) présente une dureté Shore de 30 à 80 Shore A.

8. Outillage selon l'une quelconque des revendications précédentes, **caractérisé en ce qu'**au moment de l'arrêt le moyen d'amortissement (18) est sollicité en cisaillement.

9. Outillage selon l'une quelconque des revendications précédentes, **caractérisé en ce que** le moyen d'amortissement (18) est agencé dans la direction radiale entre l'élément de construction (8) et le carter de machine (12).
